# EUROPÄISCHE PATENTSCHRIFT

(11) **EP 4 223 946 B1**
(45) Veröffentlichungstag und Bekanntmachung des Hinweises auf die Patenterteilung: **18.12.2024**
(21) Anmeldenummer: 22154756.5
(22) Anmeldetag: 02.02.2022
(51) Int. Cl.: E03D 11/14

(54) **MONTAGESYSTEM FÜR SANITÄRARTIKEL**
ASSEMBLY SYSTEM FOR SANITARY ITEMS
SYSTÈME DE MONTAGE POUR ARTICLES SANITAIRES

(43) Veröffentlichungstag der Anmeldung: 09.08.2023
(73) Patentinhaber: Geberit International AG, 8645 Jona (CH)
(72) Erfinder: GUBELMANN, Silvan, 8645 Jona (CH); LECHNER, Manuel, 8722 Kaltbrunn (CH)
(74) Vertreter: Frischknecht, Harry Ralph

(56) Entgegenhaltungen:
- EP-A1- 3 441 535
- EP-A2- 1 231 328
- IT-A1- VR20 100 125

## Beschreibung

### TECHNISCHES GEBIET

Die vorliegende Erfindung betrifft ein Montagesystem für Sanitärartikel gemäss Anspruch 1 sowie ein Verfahren zur Montage des Montagesystems nach Anspruch 18.

### STAND DER TECHNIK

Aus der EP 3 441 535 ist ein Montagerahmen bekannt geworden, welcher eine Rahmenecke aufweist, die durch einen Einschnitt und einen Abkantvorgang bereitgestellt wird. In die Rahmenecke kann ein Verbindungsstück eingesetzt werden. Das Verbindungsstück weist dabei eine Befestigungslasche auf, welche über einen Biegevorgang verschwenkbar zum Verbindungsstück angeordnet ist.

Nachteilig an der EP 3 441 535 ist, dass die Befestigungslasche um ein durch die Befestigungslasche bereitgestelltes Biegestelle für den Zweck der Verschwenkbarkeit umgebogen wird. Das führt im Bereich der Biegestelle zu einer unerwünschten Materialbelastung, was die mechanische Festigkeit negativ beeinträchtigen kann. Dadurch wird die allgemeine Montagestabilität des in der EP 3 441 535 offenbarten Systems geschwächt.

### DARSTELLUNG DER ERFINDUNG

Ausgehend von diesem Stand der Technik liegt der Erfindung eine Aufgabe zugrunde, ein Montagesystem für Sanitärartikel anzugeben, welches die Nachteile des Standes der Technik überwindet. Insbesondere ist es eine Aufgabe der vorliegenden Erfindung, ein Montagesystem für Sanitärartikel anzugeben, welches unter der Massgabe einer mechanisch festen Befestigung flexibler an die vor Ort vorhandene Montagesituation anpassbar ist.

Diese Aufgabe löst ein Montagesystem nach Anspruch 1. Demgemäss umfasst ein Montagesystem für die Befestigung eines Sanitärartikels ein Montagegestell und mindestens eine Befestigungseinheit. Das Montagegestell umfasst mindestens ein Hohlprofil, dessen Seitenwände einen Innenraum definieren. Endseitig weist das Hohlprofil eine Stirnfläche auf. Weiter umfasst das Montagegestell mindestens eine Lagerstruktur zur Lagerung eines Sanitärartikels. Das Supportelement umfasst eine Führungsaufnahme und eine Befestigungslasche, die in der Führungsaufnahme relativ zum Supportelement von einer Ausgangslage in eine Montagelage verschiebbar gelagert ist. Das Supportelement ist in den Innenraum des Hohlprofils einsetzbar bzw. eingesetzt. Die Befestigungslasche erstreckt sich in der Montagelage aus der Führungsaufnahme und aus dem Innenraum, das heisst vom Innenraum her, über die Stirnfläche des Hohlprofils hinaus.

Die Befestigungslasche bildet in der Montagelage ein freies Ende, welches dann zu einer Tragstruktur, wie beispielsweise zu einer Gebäudewand, zu einer Stütze oder zu einer anderen fest in einem Raum angeordneten Struktur, befestigt werden kann.

Durch die bewegliche bzw. verschiebliche Lagerung der Befestigungslasche in der Führungsaufnahme ergeht der Vorteil, dass bei der Bewegung der Befestigungslasche es zu keinem negativen Einfluss auf die mechanische Stabilität der Befestigungslasche kommt. Die Befestigungslasche kann mehrfach zwischen der Ausgangslage und der Montagelage hin und her geschoben werden, ohne dass deren Stabilität beeinträchtigt wäre.

Die Befestigungslasche lässt sich aus der Führungsaufnahme und somit auch aus dem Innenraum hinausziehen. Das hat den Vorteil, dass wenn die Montagesituation die Benützung der Befestigungslasche erfordert, die Befestigungslasche aus der Führungsaufnahme hinausgezogen werden kann und dass, wenn die Montagesituation die Benützung der Befestigungslasche nicht erfordert, die Befestigungslasche in der Führungsaufnahme verbleibt.

Die Stirnfläche bildet das Ende das Hohlprofils.

Das Supportelement lässt sich in den Innenraum einsetzen und liegt im eingesetzten Zustand fest im Innenraum. Beim Vorgang des Herausziehens der Befestigungslasche bewegt sich das Supportelement demnach nicht zum Hohlprofil.

Vorzugsweise erstreckt sich das Hohlprofil in Einbaulage in der Vertikalen und die Stirnfläche liegt in der Horizontalen. Das Supportelement liegt dabei am oberen Ende des Hohlprofils. Die Befestigungslasche lässt sich aus dem Hohlprofil in Richtung der Vertikalen nach oben hin hinausziehen.

Unter der Ausdrucksweise, dass das Befestigungselement relativ zur Führungsaufnahme verschiebbar ist, wird verstanden, dass das Befestigungselement als Ganzes relativ zum feststehenden Supportelement innerhalb der Führung verschoben werden kann. Vorzugsweise ist pro Hohlprofil je eine Befestigungseinheit vorhanden.

Vorzugsweise ist die Führungsaufnahme als Längsführung ausgebildet, wobei die Befestigungslasche im Wesentlichen in Richtung einer Längsachse der Längsführung verschiebbar ist. Die Längsachse verläuft vorzugsweise parallel zur Profilachse des Hohlprofils.

Vorzugsweise liegen das Supportelement und die Befestigungslasche in der Ausgangslage bündig zur Stirnfläche des Hohlprofils oder bezüglich der Stirnfläche des Hohlprofils zurückversetzt im Innenraum, derart, dass sowohl das Supportelement als auch die Befestigungslasche in der Ausgangslage vollständig im Innenraum liegen. Die Befestigungslasche erstreckt sich in der Montagelage vom Innenraum her gesehen über die Stirnfläche hinaus. In einer anderen Ausführungsform kann das Supportelement auch leicht aus dem Innenraum hinausragen, so dass dieses über die Stirnfläche hervorsteht, wobei die Befestigungslasche in der Ausgangslage vollständig in der Führungsaufnahme liegt.

Das Supportelement kann in einer Weiterbildung so ausgebildet sein, dass das Supportelement einen Deckel, der den Zugang im Innenraum des Hohlprofils verschliesst, ausgebildet sein.

Vorzugsweise weisen das Hohlprofil und das Supportelement einen Durchbruch auf, durch welchen die Befestigungslasche ergreifbar ist und von der Ausgangslage in die Montagelage bewegbar ist. Der Durchbruch erstreckt sich durch die Seitenwand des Hohlprofils hindurch.

Vorzugsweise weist die Befestigungslasche einen Führungsabschnitt und einen Befestigungsabschnitt auf, wobei in der Montagelage der Befestigungsabschnitt ausserhalb der Führungsaufnahme und der Führungsabschnitt innerhalb der Führungsaufnahme liegt.

In der Ausgangslage liegt der Befestigungsabschnitt mindestens teilweise oder vollständig in der Führungsaufnahme.

Vorzugsweise ist der Befestigungsabschnitt über einen Absatzabschnitt mit dem Führungsabschnitt verbunden, wobei der Absatzabschnitt derart ausgebildet ist, dass eine Montagefläche des Befestigungsabschnitts im Wesentlichen flächenbündig mit einer Aussenfläche des Hohlprofils zu liegen kommt.

Vorzugsweise weist der Befestigungsabschnitt mindestens eine Befestigungsöffnung auf, durch welche eine Befestigungsschraube hindurchgeführt werden kann. Besonders bevorzugt sind eine Vielzahl von Befestigungsöffnung angeordnet, was den Vorteil aufweist, dass der Installateur diejenige Befestigungsöffnung benützen kann, welche für die Montagesituation passt.

Vorzugsweise weist die Führungsaufnahme eine erste Führungsfläche und eine zweite Führungsfläche auf, wobei die Befestigungslasche zwischen der ersten Führungsfläche und der zweiten Führungsfläche liegt und wobei mindestens eine der beiden Führungsflächen durch ein Federelement mit einer Federkraft beaufschlagt ist, derart, dass die Befestigungslasche zwischen den beiden Führungsflächen geklemmt ist. Vorzugsweise verlaufen die beiden Führungsflächen parallel zueinander.

Die Stärke des Federelements ist dabei so gewählt, dass ein Ausziehen der Führungslasche möglich bleibt. Insbesondere so, dass ein Verschieben des Federelements aufgrund dessen Eigengewichts verunmöglicht wird.

Vorzugsweise weist die Führungsaufnahme zwei seitliche Führungsflächen auf, welche sich von der ersten Führungsfläche oder von der zweiten Führungsfläche im Wesentlichen rechtwinklig weg erstrecken.

Vorzugsweise rastet die Befestigungslasche in der Montagelage über eine Rastverbindung am Supportelement und/oder am Hohlprofil ein.

Vorzugsweise wird die Rastverbindung durch eine Rastlasche an der Befestigungslasche und eine Rastöffnung am Supportelement bzw. am Hohlprofil bereitgestellt. Alternativerweise liegt die Rastlasche am Supportelement bzw. am Hohlprofil und die Rastöffnung liegt an der Befestigungslasche.

Vorzugsweise weist das Supportelement Seitenwände mit aussenseitigen Wandflächen auf. Die aussenseitigen Wandflächen weisen eine Querschnittsform auf, die im Wesentlichen gleich zur Querschnittsform Innenraums des Hohlprofils ist.

Vorzugsweise steht von mindestens einer der Wandflächen mindestens ein Federabschnitt ab, welcher gegen die Innenwand des Hohlprofils wirkt.

Vorzugsweise begrenzen die Seitenwände des Supportelements einen Hohlraum, wobei das Federelement von einer innenseitigen Wandfläche von einer der Seitenwände absteht und wobei die dem Federelement gegenüberliegende Seitenwand die erste Führungsfläche bereitstellt.

Vorzugsweise ist das Supportelement über mindestens eine Rastverbindung im Innenraum des Hohlprofils befestigt.

Vorzugsweise wird die Rastverbindung durch eine am Supportelement angeformte Rastlasche, die in eine am Hohlprofil liegende Rastöffnung eingreift, bereitgestellt. Alternativerweise wird die Rastverbindung durch eine am Hohlprofil angeformte Rastlasche, die in eine am Supportelement liegende Rastöffnung eingreift, bereitgestellt.

Vorzugsweise weisen das Supportelement und das Hohlprofil je einen Anschlag auf, wobei die beiden Anschläge bei eingesetztem Supportelement miteinander in Kontakt sind.

Vorzugsweise weist das Hohlprofil an zwei bezüglich des Innenraums gegenüberliegenden Seiten jeweils eine Öffnung auf. Das Supportelement weist ebenfalls eine Öffnung auf, wobei im eingesetzten Zustand die beiden besagten Öffnungen eine durchgehende Montageöffnung für eine Befestigungsschraube bereitstellen.

Mit der Befestigungsschraube kann die Montagevorrichtung zusätzlich zur Befestigung über die Befestigungslasche oder alternativ zur Befestigung über die Befestigungslasche befestigt werden.

Vorzugsweise weist auch das Federelement eine Öffnung auf, welche einen Teil der besagten Montageöffnung bereitstellt.

Vorzugsweise ist das Supportelement aus Kunststoff und die Befestigungslasche ist aus Metall.

Vorzugsweise ist das Hohlprofil eine Vertikalstütze und die Montagevorrichtung weist zwei beabstandet zueinander verlaufende Vertikalstützen auf, wobei die Montagevorrichtung weiterhin mindestens eine Traverse aufweist, welche fest mit den Vertikalstützen in Verbindung steht und die Vertikalstützen miteinander verbindet, wobei die Traverse die besagte Lagerstruktur aufweist.

Eine Anordnung umfasst ein Montagesystem nach obiger Beschreibung und mindestens einen Sanitärartikel, der an der Lagerstruktur befestigt ist. Der Sanitärartikel ist beispielsweise eine Toilettenschüssel, ein Urinal, ein Waschtisch, ein Spülkasten oder ein anderes wasserführendes Element.

Ein Verfahren zur Montage eines Montagesystems nach obiger Beschreibung ist dadurch charakterisiert,
dass in einem ersten Schritt die Montagevorrichtung positioniert wird, und
dass, insbesondere wenn es die Montagesituation erfordert, in einem nachfolgenden zweiten Schritt die Befestigungslasche von der Ausgangslage in die Montagelage verschoben wird.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht des Montagesystems nach einer bevorzugten Ausführungsform der vorliegenden Erfindung in der Ausgangslage;
- Fig. 2: die Ansicht nach der Figur 1 von einer anderen Perspektive;
- Fig. 3: eine Schnittdarstellung des Montagesystems nach Figur 1;
- Fig. 4: eine perspektivische Ansicht des Montagesystems nach Figur 1 in der Montagelage;
- Fig. 5: die Ansicht nach der Figur 4 von einer anderen Perspektive;
- Fig. 6: eine Schnittdarstellung des Montagesystems nach Figur 4;
- Fig. 7: eine perspektivische Explosionsansicht des Montagesystems nach den vorhergehenden Figuren; und
- Fig. 8: eine weitere perspektivische Explosionsansicht des Montagesystems nach den vorhergehenden Figuren.

### BESCHREIBUNG BEVORZUGTER AUSFÜHRUNGSFORMEN

In den Figuren wird ein Montagesystem 1 für die Befestigung eines Sanitärartikels gezeigt. Das Montagesystem 1 umfasst ein Montagegestell 2 und eine Befestigungseinheit 6. Mit der Befestigungseinheit 6 kann das Montagegestell 2 zu einer festen Tragstruktur, wie einer Gebäudewand oder einem Profilelement, befestigt werden.

Das Montagegestell 2 umfasst mindestens ein Hohlprofil 3, welches in der gezeigten Ausführungsform als Vertikalstütze ausgebildet ist. Das Hohlprofil 3 weist Seitenwände 4 auf, die einen Innenraum 5 begrenzen. Das Hohlprofil 3 erstreckt sich entlang einer Profilachse P. Endseitig weist das Hohlprofil 3 eine Stirnfläche 10 auf. Im Bereich der Stirnfläche 10 ist das Hohlprofil 3 offen ausgebildet. In der gezeigten Ausführungsform umfasst das Montagegestell 2 weiter eine Traverse 35, welche sich hier vom oberen Ende des Hohlprofils 3 weg erstreckt und im Wesentlichen rechtwinklig zur Profilachse P orientiert ist. In Einbaulage verläuft die Traverse 35 in der Horizontalen. Typischerweise ist auf der anderen Seite der Traverse 35 ein weiteres, in den Figuren nicht gezeigtes, Hohlprofil angeordnet, welches eine weitere Vertikalstütze bildet. Ferner kann das Montagegestell 2 weitere Traversen aufweisen.

Das Montagegestell 2 umfasst weiter mindestens eine Lagerstruktur, an welche ein Sanitärartikel gelagert, das heisst fest befestigt, werden kann. Die Lagerstruktur ist beispielsweise eine Gewindeöffnung, in welche eine Gewindestange eingeschraubt werden kann. Vorzugsweise ist die Lagerstruktur an einer der genannten Traversen befestigt.

Die Befestigungseinheit 6 wird, wie in den Figuren 1 und 2 gezeigt, von oben her in den Innenraum 5 des Hohlprofils 3 eingesetzt. Die Befestigungseinheit 6 umfasst ein Supportelement 7, welches eine Führungsaufnahme 8 aufweist, und eine Befestigungslasche 9, welche in der Führungsaufnahme 8 bewegbar gelagert ist. Die Befestigungslasche 9 ist dabei in der Führungsaufnahme 8 relativ zum feststehenden Supportelement 7 von einer Ausgangslage in eine Montagelage verschiebbar gelagert. In den Figuren 1 bis 3 wird die Befestigungslasche 9 in der Ausgangslage gezeigt. In den Figuren 4 bis 6 wird die Befestigungslasche 9 in der Montagelage gezeigt. In der Montagelage kann der Teil der Befestigungslasche 9, welcher aus der Führungsaufnahme 8 bzw. aus den Innenraum 5 hinausragt, zur Befestigung des Montagegestells 2 eingesetzt werden.

Das Supportelement 7 ist in den Innenraum 5 des Hohlprofils 3 einsetzbar. Die Befestigungslasche 9 ragt in der Montagelage aus der Führungsaufnahme 8 und aus dem Innenraum 5 über die Stirnfläche 10 des Hohlprofils 3 hinaus. Die Befestigungslasche 9 kann dann für eine mechanische Befestigung des Montagesystems 1 gegenüber einer Tragstruktur, wie einer Wand oder einem weiteren Profil, eingesetzt werden.

Von den Figuren 1 bis 6 ist ersichtlich, dass das Supportelement 7 vollständig im Innenraum 5 des Hohlprofils 3 liegt. Das Supportelement 7 erstreckt sich dabei vom Innenraum 5 der gesehen nicht über die Stirnfläche 10 hinaus. In der Ausgangslage liegt ebenfalls die Befestigungslasche 9 vollständig im Inneren des Innenraums 5. In der Ausgangslage erstreckt sich die Befestigungslasche 9 demnach nicht über die Stirnfläche 10 hinaus. In der Montagelage erstreckt sich die Befestigungslasche 9, wie oben erwähnt, über die Stirnfläche 10 hinaus.

Die Führungsaufnahme 8 ist als Längsführung ausgebildet. Die Längsführung ist dabei derart ausgebildet, dass die Befestigungslasche 9 im Wesentlichen in Richtung einer Längsachse L der Längsführung verschiebbar ist. Die Längsachse L ist dabei parallel zur Profilachse P des Hohlprofils 3 orientiert.

Von den Figuren 2 und 5 ist ersichtlich, dass das Hohlprofil 3 und das Supportelement 7 einen Durchbruch 11 aufweisen. Der Durchbruch 11 ist dabei derart angeordnet, dass die Befestigungslasche 9 durch den Durchbruch 11 von aussen her ergriffen werden kann und von der Ausgangslage in die Montagelage bewegt werden kann. Der Durchbruch erstreckt sich durch die Seitenwände des Hohlprofils 3 und des Supportelements 7.

In den Figuren 7 und 8 werden Explosionsansichten des Montagesystems 1 gezeigt. Die Befestigungslasche 9 weist in der gezeigten Ausführungsform einen Führungsabschnitt 12 und einen Befestigungsabschnitt 13 auf. In der Montagelage liegt der Befestigungsabschnitt 13 ausserhalb der Führungsaufnahme 8 und der Führungsabschnitt 12 liegt innerhalb der Führungsaufnahme 8. In der Ausgangslage liegen sowohl der Befestigungsabschnitt 13 als auch der Führungsabschnitt 12 in der Führungsaufnahme 8.

Zwischen dem Führungsabschnitt 12 und dem Befestigungsabschnitt 13 ist ein Absatzabschnitt 14 angeordnet. Der Absatzabschnitt 14 ist dabei derart ausgebildet, dass eine Montagefläche 16 des Befestigungsabschnitts 13 im Wesentlichen flächenbündig mit einer Aussenfläche 17 des Hohlprofils 3 zu liegen kommt, wenn die Befestigungslasche 9 in der Montagelage liegt. Dies wird in der Figur 6 entsprechend gezeigt. Die Montagefläche 16 liegt dabei im Wesentlichen flächenbündig Aussenfläche 17. Hierdurch erreicht, dass das Montagegestell 2 mit der Aussenfläche 17 bündig an eine Tagstruktur angeordnet werden kann.

Vorzugsweise ist der Führungsabschnitt 12 in Richtung der Längsachse L gesehen länger ausgebildet als der Befestigungsabschnitt 13. Der Führungsabschnitt 12 kann aber auch kürzer oder gleich lang wie der Befestigungsabschnitt 13 ausgebildet sein.

Von den Figuren 3 und 6 wird gezeigt, dass die Führungsaufnahme 8 eine erste Führungsfläche 19 und eine zweite Führungsfläche 20 aufweist. Die Befestigungslasche 9 ist dabei zwischen der ersten Führungsfläche 19 und der zweiten Führungsfläche 20 angeordnet. Die zweite Führungsfläche 20 wird durch ein Federelement 21 mit einer Federkraft beaufschlagt. Die zweite Führungsfläche 20 drückt somit die Befestigungslasche 9 gegen die erste Führungsfläche 19. In der Figur 3, in welcher die Befestigungslasche 9 in der Ausgangslage liegt, ist der Abstand zwischen den beiden Führungsflächen 19, 20 grösser als in der Figur 6, in welche die Befestigungslasche 9 in der Montagelage liegt. Durch die Anordnung des Federelements 21 und der bewegbaren zweiten Führungsfläche 20 wird die Befestigungslasche 9 in der Führungsaufnahme 8 leicht geklemmt. Die Klemmung ist dabei derart, dass die Befestigungslasche 9 sich aufgrund ihres Eigengewichtes nicht bewegen kann und dass ein Installateur die Befestigungslasche 9 ohne grossen Kraftaufwand herausziehen kann.

Das Federelement 21 ist hier als integraler Bestandteil des Supportelements 7 ausgebildet. Ebenfalls sind die Führungsflächen 19, 20 integrale Bestandteile des Supportelements 7.

Das Federelement 21 umfasst in der gezeigten Ausführungsform zwei geschwungen ausgebildete Federschenkel 36. Die Federschenkel 36 sind dabei Teil des Supportelements 7 und stehen von einer Seitenwand 23 des Supportelements 7 ab. Das Supportelement weist in der gezeigten Ausführungsform einen Hohlraum 25 auf. Das Federelement 21 ist dabei im besagten Hohlraum 25 angeordnet und steht von einer innenseitigen Wandfläche 26 von einer der Seitenwände 23.

Weiter umfasst die Führungsaufnahme 8 zwei seitliche Führungsflächen 22, welches sich hier von der ersten Führungsfläche 19 im Wesentlichen rechtwinklig weg erstrecken.

In der Montagelage wird die Befestigungslasche 9 über eine Rastverbindung 33 zum Hohlprofil 3 verrastet. Die Rastverbindung 33 umfasst dabei eine Rastlasche 38, welche von der Befestigungslasche 9 absteht, und eine Rastöffnung 39, welche im Hohlprofil 3 angeordnet ist. In der Figur 6 wird das Einrasten der Rastlasche 38 in die Rastöffnung 39 gezeigt. Die Rastverbindung 33 ist dabei derart ausgebildet, dass ein weiteres Herausziehen der Befestigungslasche 9 aus der Führungsaufnahme 8 verhindert wird und dass ein Zurückschieben der Befestigungslasche 9 aus der Montagelage in die Ausgangslage ermöglicht wird.

Das Supportelement 7 weist Seitenwände 23 mit aussenseitigen Wandflächen 24 auf. Die aussenseitigen Wandflächen 24 weisen eine Querschnittsform auf, die im Wesentlichen gleich zur Querschnittsform des Innenraums des Hohlprofils 3 ist. In der gezeigten Ausführungsform weist das Hohlprofil 3 einen rechteckigen, hier einen quadratischen, Querschnitt auf. Demnach sind vier Seitenwände 23 mit entsprechend aussenseitigen Wandflächen 24 angeordnet.

Vorzugsweise steht von mindestens einer der Wandflächen mindestens ein Federabschnitt 37 ab, welcher gegen die Innenwand des Hohlprofils wirkt.

Das Supportelement 23 ist über mindestens eine Rastverbindung 27 im Innenraum 5 des Hohlprofils 3 befestigt. Die Rastverbindung 27 wird durch eine am Supportelement angeformte Rastlasche 28, die in eine am Hohlprofil liegende Rastöffnung 29 eingreift, bereitgestellt.

Weiter weisen das Supportelement 7 und das Hohlprofil 3 je einen Anschlag 30 auf, wobei die beiden Anschläge 30 bei eingesetztem Supportelement 7 miteinander in Kontakt sind.

Weiter weist das Hohlprofil 3 und zwei bezüglich des Innenraums gegenüberliegenden Seiten jeweils eine Öffnung 31 auf. Ferner weist auch das Supportelement eine Öffnung 32 auf. Im eingesetzten Zustand bilden die beiden Öffnungen 31, 32 eine Montageöffnung, durch welche eine Befestigungsschraube 34 durchgeführt werden kann. In der gezeigten Ausführungsform weist auch das Supportelement eine entsprechende Öffnung auf und die Befestigungsschraube kann auch durch das Supportelement durchgeführt werden.

Wie eingangs erläutert weist das Montagegestell vorzugsweise zwei beanstandet zueinander angeordnete Hohlprofile 3 auf, welche aus Vertikalstützen ausgebildet sind. Jedes der Hohlprofile 3 weist vorzugsweise je eine Befestigungseinheit 6 auf, die am oberen Ende des jeweiligen Hohlprofils 3 eingesetzt ist.

### BEZUGSZEICHENLISTE

| | | | |
|---|---|---|---|
| 1 | Montagesystem | 35 | Traverse |
| 2 | Montagegestell | 36 | Federschenkel |
| 3 | Hohlprofil | 37 | Federabschnitt |
| 4 | Seitenwand | 38 | Rastlasche |
| 5 | Innenraum | 39 | Rastöffnung |
| 6 | Befestigungseinheit | L | Längsachse |
| 7 | Supportelement | P | Profilachse |
| 8 | Führungsaufnahme | | |
| 9 | Befestigungslasche | | |
| 10 | Stirnfläche | | |
| 11 | Durchbruch | | |
| 12 | Führungsabschnitt | | |
| 13 | Befestigungsabschnitt | | |
| 14 | Absatzabschnitt | | |
| 16 | Montagefläche | | |
| 17 | Aussenfläche | | |
| 18 | Befestigungsöffnung | | |
| 19 | erste Führungsfläche | | |
| 20 | zweite Führungsfläche | | |
| 21 | Federelement | | |
| 22 | seitliche Führungsfläche | | |
| 23 | Seitenwand | | |
| 24 | aussenseitige Wandflächen | | |
| 25 | Hohlraum | | |
| 26 | innenseitige Wandfläche | | |
| 27 | Rastverbindung | | |
| 28 | Rastlasche | | |
| 29 | Rastöffnung | | |
| 30 | Anschlag | | |
| 31 | Öffnung | | |
| 32 | Öffnung | | |
| 33 | Rastverbindung | | |
| 34 | Befestigungsschraube | | |

## Patentansprüche

1. Montagesystem (1) für die Befestigung eines Sanitärartikels, umfassend
ein Montagegestell (2) mit mindestens einem Hohlprofil (3), dessen Seitenwände (4) einen Innenraum (5) definieren, und das endseitig eine Stirnfläche (10) aufweist, sowie mit mindestens einer Lagerstruktur zur Lagerung eines Sanitärartikels, und ferner umfassend mindestens eine Befestigungseinheit (6) mit einem Supportelement (7), das eine Führungsaufnahme (8) umfasst, und mit einer Befestigungslasche (9), die in der Führungsaufnahme (8) relativ zum Supportelement (7) von einer Ausgangslage in eine Montagelage verschiebbar gelagert ist,
wobei das Supportelement (7) in den Innenraum (5) des Hohlprofils (3) einsetzbar ist und
wobei sich die Befestigungslasche (9) in der Montagelage aus der Führungsaufnahme (8) und aus dem Innenraum (5) über die Stirnfläche (10) des Hohlprofils (3) hinaus erstreckt.

2. Montagesystem (1) nach Anspruch 1, **dadurch gekennzeichnet, dass** die Führungsaufnahme (8) als Längsführung ausgebildet ist, wobei die Befestigungslasche (9) im Wesentlichen in Richtung einer Längsachse (L) der Längsführung verschiebbar ist, wobei die Längsachse (L) vorzugsweise parallel zur Profilachse (P) des Hohlprofils (3) verläuft.

3. Montagesystem (1) nach einem der vorhergehenden Ansprüche, **dadurch gekennzeichnet, dass** das Supportelement (7) und die Befestigungslasche (9) in der Ausgangslage bündig zur Stirnfläche (10) des Hohlprofils (3) oder bezüglich der Stirnfläche (10) des Hohlprofils (3) zurückversetzt im Innenraum (5) liegen, derart, dass sowohl das Supportelement (7) als auch die Befestigungslasche (9) in der Ausgangslage vollständig im Innenraum (5) liegen.

4. Montagesystem (1) nach einem der vorhergehenden Ansprüche 1 bis 2, **dadurch gekennzeichnet, dass** das Supportelement (7) sich vom Innenraum (5) her über die Stirnfläche (10) hinaus erstreckt, wobei die Befestigungslasche (9) in der Ausgangslage vollständig in der Führungsaufnahme (8) liegt.

5. Montagesystem (1) nach einem der vorhergehenden Ansprüche, **dadurch gekennzeichnet, dass** das Hohlprofil (3) und das Supportelement (7) einen Durchbruch (11) aufweisen, durch welchen die Befestigungslasche (9) ergreifbar ist und von der Ausgangslage in die Montagelage bewegbar ist.

6. Montagesystem (1) nach einem der vorhergehenden Ansprüche, **dadurch gekennzeichnet, dass** die Befestigungslasche (9) einen Führungsabschnitt (12) und einen Befestigungsabschnitt (13) aufweist, wobei in der Montagelage der Befestigungsabschnitt (13) ausserhalb der Führungsaufnahme (8) und der Führungsabschnitt (12) innerhalb der Führungsaufnahme (8) liegt.

7. Montagesystem (1) nach Anspruch 6, **dadurch gekennzeichnet, dass** der Befestigungsabschnitt (13) über einen Absatzabschnitt (14) mit dem Führungsabschnitt (12) verbunden ist, wobei der Absatzabschnitt (14) derart ausgebildet ist, dass eine Montagefläche (16) des Befestigungsabschnitts (13) im Wesentlichen flächenbündig mit einer Aussenfläche (17) des Hohlprofils (3) zu liegen kommt.

8. Montagesystem (1) nach einem der vorhergehenden Ansprüche, **dadurch gekennzeichnet, dass** die Führungsaufnahme (8) eine erste Führungsfläche (19) und eine zweite Führungsfläche (20) aufweist, wobei die Befestigungslasche (9) zwischen der ersten Führungsfläche (19) und der zweiten Führungsfläche (20) liegt und wobei mindestens eine der beiden Führungsflächen (19, 20) durch ein Federelement (21) mit einer Federkraft beaufschlagt ist, derart, dass die Befestigungslasche (9) zwischen den beiden Führungsflächen (19, 20) geklemmt ist.

9. Montagesystem (1) nach Anspruch 8, **dadurch gekennzeichnet, dass** die Führungsaufnahme (8) zwei seitliche Führungsflächen (22) aufweist, welche sich von der ersten Führungsfläche (19) oder von der zweiten Führungsfläche (20) im Wesentlichen rechtwinklig weg erstrecken.

10. Montagesystem (1) nach einem der vorhergehenden Ansprüche, **dadurch gekennzeichnet, dass** die Befestigungslasche (9) in der Montagelage über eine Rastverbindung (33) am Supportelement (7) und/oder am Hohlprofil (3) einrastet.

11. Montagesystem (1) nach einem der vorhergehenden Ansprüche, **dadurch gekennzeichnet, dass** das Supportelement (7) Seitenwände (23) mit aussenseitigen Wandflächen (24) aufweist, welche eine Querschnittsform aufweisen, die im Wesentlichen gleich zur Querschnittsform des Innenraums (5) des Hohlprofils ist.

12. Montagesystem (1) nach Anspruch 8 und Anspruch 11, **dadurch gekennzeichnet, dass** die Seitenwände (23) des Supportelements (7) einen Hohlraum (25) begrenzen, wobei das Federelement (21) von einer innenseitigen Wandfläche (26) einer der Seitenwände (23) absteht und wobei die dem Federelement (21) gegenüberliegende Seitenwand die erste Führungsfläche (19) bereitstellt.

13. Montagesystem (1) nach einem der vorhergehenden Ansprüche, **dadurch gekennzeichnet, dass** das Supportelement (7) über mindestens eine Rastverbindung (27) im Innenraum (5) des Hohlprofils (3) befestigt ist.

14. Montagesystem (1) nach einem der vorhergehenden Ansprüche, **dadurch gekennzeichnet, dass** das Supportelement (7) und das Hohlprofil (3) je einen Anschlag (30) aufweisen, wobei die beiden Anschläge (30) bei eingesetztem Supportelement (7) miteinander in Kontakt sind.

15. Montagesystem (1) nach einem der vorhergehenden Ansprüche, **dadurch gekennzeichnet, dass** das Hohlprofil (3) an zwei bezüglich des Innenraums (5) gegenüberliegenden Seiten jeweils eine Öffnung (31) aufweist und dass Supportelement
(7) eine Öffnung (32) aufweist, wobei im eingesetzten Zustand die beiden besagten Öffnungen (31, 32) eine durchgehende Montageöffnung für eine Befestigungsschraube bereitstellen.

16. Montagesystem (1) nach einem der vorhergehenden Ansprüche, **dadurch gekennzeichnet, dass** das Hohlprofil (3) eine Vertikalstütze ist und dass das Montagegestell zwei solche beabstandet zueinander verlaufende Vertikalstützen aufweist, wobei das Montagegestell weiterhin mindestens eine Traverse (35) aufweist, welche fest mit den Vertikalstützen in Verbindung steht und die Vertikalstützen miteinander verbindet, wobei die Traverse die besagte Lagerstruktur aufweist.

17. Anordnung umfassend ein Montagesystem nach einem der vorhergehenden Ansprüche und mindestens einen Sanitärartikel, der an der Lagerstruktur befestigt ist.

18. Verfahren zur Montage eines Montagesystems nach einem der vorhergehenden Ansprüche 1 bis 16, **dadurch gekennzeichnet,**
**dass** in einem ersten Schritt das Montagegestell positioniert wird, und
**dass**, insbesondere wenn es die Montagesituation erfordert, in einem nachfolgenden zweiten Schritt die Befestigungslasche (9) von der Ausgangslage in die Montagelage verschoben wird.

## Claims

1. Mounting system (1) for fastening a sanitary fitting, comprising
a mounting frame (2) having at least one hollow profile (3), the side walls (4) of which define an internal space (5), and which frame has an end face (10) at the end thereof, and having at least one bearing structure for mounting a sanitary fitting, and further comprising
at least one fastening unit (6) having a support element (7) which includes a guide receptacle (8), and having a fastening tab (9) which is mounted in the guide receptacle (8) so as to be able to slide relative to the support element (7) from a starting position into a mounting position,
wherein the support element (7) can be inserted in the internal space (5) of the hollow profile (3), and
wherein, in the mounting position, the fastening tab (9) extends out of the guide receptacle (8) and out of the internal space (5) beyond the end face (10) of the hollow profile (3).

2. Mounting system (1) according to Claim 1, **characterized in that** the guide receptacle (8) is in the form of a longitudinal guide, the fastening tab (9) being able to slide substantially in the direction of a longitudinal axis (L) of the longitudinal guide, the longitudinal axis (L) extending preferably parallel to the profile axis (P) of the hollow profile (3).

3. Mounting system (1) according to any of the preceding claims, **characterized in that**, in the starting position, the support element (7) and the fastening tab (9) are located flush with the end face (10) of the hollow profile (3) or set back in the internal space (5) with respect to the end face (10) of the hollow profile (3) in such a way that both the support element (7) and the fastening tab (9) are located completely in the internal space (5).

4. Mounting system (1) according to any of the preceding claims, Claims 1 to 2, **characterized in that** the support element (7) extends from the internal space (5) beyond the end face (10), in the starting position, the fastening tab (9) being located completely inside the guide receptacle (8).

5. Mounting system (1) according to any of the preceding claims, **characterized in that** the hollow profile (3) and the support element (7) have an aperture (11) through which the fastening tab (9) can be gripped and can be moved from the starting position into the mounting position.

6. Mounting system (1) according to any of the preceding claims, **characterized in that** the fastening tab (9) has a guide portion (12) and a fastening portion (13), in the mounting position, the fastening portion (13) being located outside the guide receptacle (8), and the guide portion (12) being located inside the guide receptacle (8).

7. Mounting system (1) according to Claim 6, **characterized in that** the fastening portion (13) is connected to the guide portion (12) by means of a shoulder portion (14), the shoulder portion (14) being designed in such a way that a mounting face (16) of the fastening portion (13) comes to lie substantially flush with an outer face (17) of the hollow profile (3).

8. Mounting system (1) according to any of the preceding claims, **characterized in that** the guide receptacle (8) has a first guide face (19) and a second guide face (20), the fastening tab (9) being located between the first guide face (19) and the second guide face (20), and at least one of the two guide faces (19, 20) having a spring tension applied thereto by a spring element (21) in such a way that the fastening tab (9) is clamped between the two guide faces (19, 20).

9. Mounting system (1) according to Claim 8, **characterized in that** the guide receptacle (8) has two lateral guide faces (22) which extend substantially at right angles away from the first guide face (19) or the second guide face (20).

10. Mounting system (1) according to any of the preceding claims, **characterized in that**, in the mounting position, the fastening tab (9) engages on the support element (7) and/or on the hollow profile (3) by means of a snap connection (33).

11. Mounting system (1) according to any of the preceding claims, **characterized in that** the support element (7) comprises side walls (23) having outer wall faces (24) which have a cross-sectional shape which is substantially the same as the cross-sectional shape of the internal space (5) of the hollow profile.

12. Mounting system (1) according to Claim 8 and Claim 11, **characterized in that** the side walls (23) of the support element (7) define a hollow space (25), the spring element (21) protruding from an inner wall face (26) of one of the side walls (23), and the side wall opposite the spring element (21) providing the first guide face (19).

13. Mounting system (1) according to any of the preceding claims, **characterized in that** the support element (7) is fastened in the internal space (5) of the hollow profile (3) by means of at least one snap connection (27).

14. Mounting system (1) according to any of the preceding claims, **characterized in that** the support element (7) and the hollow profile (3) each have a stop (30), the two stops (30) being in contact with one another when the support element (7) is inserted.

15. Mounting system (1) according to any of the preceding claims, **characterized in that** the hollow profile (3), on two sides which are opposite one another with respect to the internal space (5), has one opening (31) in each case, and **in that**
the support element has an opening (32), in the inserted state, the two aforementioned openings (31, 32) providing a continuous mounting opening for a fastening screw.

16. Mounting system (1) according to any of the preceding claims, **characterized in that** the hollow profile (3) is a vertical support, and **in that** the mounting frame has two such vertical supports extending at a distance from one another, the mounting frame further having at least one cross member (35) which is rigidly connected to the vertical supports and which interconnects the vertical supports, the cross member having the aforementioned bearing structure.

17. Assembly comprising a mounting system according to any of the preceding claims and at least one sanitary fitting which is fastened to the bearing structure.

18. Method for assembling a mounting system according to any of the preceding claims 1 to 16, **characterized in that**, in a first step, the mounting frame is positioned and **in that**, in particular, when required by the mounting situation, in a subsequent second step, the fastening tab (9) is slid from the starting position into the mounting position.

## Revendications

1. Système de montage (1) pour la fixation d'un article sanitaire, comprenant un bâti de montage (2) avec au moins un profilé creux (3), dont les parois latérales (4) définissent un espace intérieur (5), et qui présente à son extrémité une surface frontale (10), ainsi qu'avec au moins une structure de support pour le support d'un article sanitaire, et comprenant en outre
au moins une unité de fixation (6) avec un élément de support (7) qui comprend un logement de guidage (8), et avec une languette de fixation (9) qui est logée dans le logement de guidage (8) de manière à pouvoir être déplacée par rapport à l'élément de support (7) d'une position initiale à une position de montage,
l'élément de support (7) pouvant être inséré dans l'espace intérieur (5) du profilé creux (3) et
la languette de fixation (9) s'étendant, dans la position de montage, hors du logement de guidage (8) et hors de l'espace intérieur (5) au-delà de la face frontale (10) du profilé creux (3).

2. Système de montage (1) selon la revendication 1, **caractérisé en ce que** le logement de guidage (8) est conçu comme un guidage longitudinal, la languette de fixation (9) pouvant être déplacée essentiellement dans la direction d'un axe longitudinal (L) du guidage longitudinal, l'axe longitudinal (L) étant de préférence parallèle à l'axe (P) du profilé creux (3).

3. Système de montage (1) selon l'une quelconque des revendications précédentes, **caractérisé en ce que** l'élément de support (7) et la languette de fixation (9) se trouvent, dans la position initiale, à fleur de la face frontale (10) du profilé creux (3) ou en retrait dans l'espace intérieur (5) par rapport à la face frontale (10) du profilé creux (3), de telle sorte qu'aussi bien l'élément de support (7) que la languette de fixation (9) se trouvent, dans la position initiale, entièrement dans l'espace intérieur (5).

4. Système de montage (1) selon l'une des revendications précédentes 1 à 2, **caractérisé en ce que** l'élément de support (7) s'étend depuis l'espace intérieur (5) au-delà de la surface frontale (10), la languette de fixation (9) étant entièrement située dans le logement de guidage (8) dans la position initiale.

5. Système de montage (1) selon l'une quelconque des revendications précédentes, **caractérisé en ce que** le profilé creux (3) et l'élément de support (7) présentent une brèche (11) à travers laquelle la languette de fixation (9) peut être saisie et déplacée de la position initiale à la position de montage.

6. Système de montage (1) selon l'une quelconque des revendications précédentes, **caractérisé en ce que** la languette de fixation (9) présente une section de guidage (12) et une section de fixation (13), la section de fixation (13) étant située à l'extérieur du logement de guidage (8) et la section de guidage (12) à l'intérieur du logement de guidage (8) dans la position de montage.

7. Système de montage (1) selon la revendication 6, **caractérisé en ce que** la section de fixation (13) est reliée à la section de guidage (12) par une section à épaulement (14), la section à épaulement (14) étant conçue de telle sorte qu'une surface de montage (16) de la section de fixation (13) vienne se placer sensiblement à fleur d'une surface extérieure (17) du profilé creux (3).

8. Système de montage (1) selon l'une quelconque des revendications précédentes, **caractérisé en ce que** le logement de guidage (8) présente une première surface de guidage (19) et une deuxième surface de guidage (20), la languette de fixation (9) étant située entre la première surface de guidage (19) et la deuxième surface de guidage (20) et au moins l'une des deux surfaces de guidage (19, 20) étant soumise à une force de ressort par un élément de ressort (21), de telle sorte que la languette de fixation (9) soit serrée entre les deux surfaces de guidage (19, 20).

9. Système de montage (1) selon la revendication 8, **caractérisé en ce que** le logement de guidage (8) présente deux surfaces de guidage latérales (22) qui s'étendent sensiblement à angle droit à partir de la première surface de guidage (19) ou de la deuxième surface de guidage (20).

10. Système de montage (1) selon l'une quelconque des revendications précédentes, **caractérisé en ce que** la languette de fixation (9) s'enclenche en position de montage sur l'élément de support (7) et/ou sur le profilé creux (3) par l'intermédiaire d'une liaison d'encliquetage (33).

11. Système de montage (1) selon l'une quelconque des revendications précédentes, **caractérisé en ce que** l'élément de support (7) présente des parois latérales (23) avec des surfaces de paroi (24) côté extérieur, qui présentent une forme de section transversale qui est sensiblement identique à la forme de section transversale de l'espace intérieur (5) du profilé creux.

12. Système de montage (1) selon la revendication 8 et la revendication 11, **caractérisé en ce que** les parois latérales (23) de l'élément de support (7) délimitent un espace creux (25), l'élément de ressort (21) dépassant d'une surface de paroi (26) côté intérieur de l'une des parois latérales (23) et la paroi latérale opposée à l'élément de ressort (21) fournissant la première surface de guidage (19).

13. Système de montage (1) selon l'une des quelconque revendications précédentes, **caractérisé en ce que** l'élément de support (7) est fixé dans l'espace intérieur (5) du profilé creux (3) par l'intermédiaire d'au moins une liaison par encliquetage (27).

14. Système de montage (1) selon l'une des quelconque revendications précédentes, **caractérisé en ce que** l'élément de support (7) et le profilé creux (3) présentent chacun une butée (30), les deux butées (30) étant en contact l'une avec l'autre lorsque l'élément de support (7) est en place.

15. Système de montage (1) selon l'une quelconque des revendications précédentes, **caractérisé en ce que** le profilé creux (3) présente une ouverture (31) sur deux côtés opposés par rapport à l'espace intérieur (5) et **en ce que** l'élément de support (7) présente une ouverture (32), les deux dites ouvertures (31, 32) fournissant, à l'état inséré, une ouverture de montage continue pour une vis de fixation.

16. Système de montage (1) selon l'une quelconque des revendications précédentes, **caractérisé en ce que** le profilé creux (3) est un montant vertical et **en ce que** le bâti de montage comprend deux tels montants verticaux s'étendant à distance l'un de l'autre, le bâti de montage comprenant en outre au moins une traverse (35) qui est solidaire des montants verticaux et qui relie les montants verticaux entre eux, la traverse comprenant ladite structure de palier.

17. Agencement comprenant un système de montage selon l'une quelconque des revendications précédentes et au moins un article sanitaire fixé à la structure de support.

18. Procédé d'assemblage d'un système de montage selon l'une des revendications 1 à 16, **caractérisé en ce que**
dans une première étape, le bâti de montage est positionné, et
**en ce que**, en particulier lorsque la situation de montage l'exige, dans une deuxième étape suivante, la languette de fixation (9) est déplacée de la position initiale à la position de montage.
